# EUROPÄISCHE PATENTSCHRIFT

(11) **EP 0 929 401 B1**
(45) Veröffentlichungstag und Bekanntmachung des Hinweises auf die Patenterteilung: **14.03.2001**
(21) Anmeldenummer: 97939938.3
(22) Anmeldetag: 25.09.1997
(51) Int. Cl.: B41F 31/00, B41F 31/04

(54) **ZONENSCHRAUBENEINHEIT FÜR EIN FARBMESSER EINES FARBKASTENS AN EINER DRUCKMASCHINE**
INK KNIFE DUCT-ADJUSTING SCREW UNIT FOR AN INK FOUNTAIN IN A PRINTING PRESS
UNITE VIS DE REGLAGE D'ENCRIER POUR SPATULE D'ENCRIER DANS UNE PRESSE A IMPRIMER

(30) Priorität: 25.09.1996 CH 234796
(43) Veröffentlichungstag der Anmeldung: 21.07.1999
(73) Patentinhaber: AP Machinen AG, 9442 Berneck (CH)
(72) Erfinder: ALBIEZ, Patric, CH-8353 Elgg (CH)
(74) Vertreter: Patentanwaltsbüro Feldmann AG
(86) Internationale Anmeldenummer: CH9700363
(87) Internationale Veröffentlichungsnummer: WO9813202

(56) Entgegenhaltungen:
- EP-A- 0 667 238
- WO-A-94/19194
- DE-A- 2 550 720
- US-A- 2 607 315

## Beschreibung

Die vorliegende Erfindung betrifft eine Zonenschraubeneinheit für ein Farbmesser eines Farbkastens an einer Druckmaschine, mit einem die Gewindebohrungen eines Gehäuses eines Farbkastens durchsetzenden, auf das Farbmesser wirkenden Andruckbolzen und einer, die Stellung der Zonenschraube anzeigenden Vorrichtung mit einem Betätigungshebel.

Bei verschiedenen Druckerzeugnissen ist der Bedarf an Druckfarbe über die gesamte Breite verteilt, oftmals sehr unterschiedlich. Entsprechend wünscht man, dass die Farbzufuhr vom Farbkasten auf den Duktor nicht gleichmässig erfolgt, sondern in Abhängigkeit des örtlichen Bedarfs. Hierzu weisen die Farbkästen der Druckmaschinen entsprechende Zonenschrauben auf, deren Andruckbolzen das Gehäuse des Farbkastens durchsetzen und auf das Farbmesser einstellbar drücken. Bei der Grundausführung der meisten Druckmaschinen sind diese Zonenschrauben ganz einfache mit einem Gewinde versehene Schrauben, die für die Einstellung von Hand ein- und ausgeschraubt werden können. Das Problem besteht darin, dass die Einstellung der Zonenschrauben zeitaufwendig ist und dass entsprechend relativ viel Makulatur erzeugt wird. Entsprechend werden Druckmaschinen oftmals nachgerüstet, indem man die gesamten Farbkästen auswechselt und neue Farbkästen anbringt, die Zonenschrauben aufweisen, die entweder genauer einstellbar oder mit entsprechenden anzeigenden Vorrichtungen versehen sind, um bei Wiederholung eines bestimmten Druckerzeugnisses dieselbe Stellung der Zonenschrauben sogleich wieder einstellen zu können. Am exaktesten wird dies erreicht mittels schraubbaren Verstellungen, die mit einem Zählwerk gekoppelt sind. Solche Systeme sind beispielsweise aus der US-A-2607 315 oder der EP-A-0425 432 bekannt. Etwas weniger präzis, dafür schneller in der Einstellung sind Farbkästen mit Zonenschraubeneinheiten, deren Verstellung mittels schwenkbarer Hebel erfolgen und deren Andruckstellung folglich aus der Lage des Schwenkhebels ersichtlich ist. Derartige Systeme sind ebenfalls in diversen Ausführungen bekannt, hierzu wird beispielsweise auf die folgenden Druckschriften hingewiesen, WO-A-94/19194, US-A-4479 434, DE-A-25 50 720 und DE-A-33 36 919 sowie CH-A-647 716.

Aus der EP-A-667 238 geht eine Zonenschrauben einheit hervor, mit den Merkmalen des Oberbegriffes des Patentanspruches 1. Für die Lageanpassung Lassen sich die Zonenschraubeneinheiten direkt oder mittels eines Adapters an einer Montageleiste verschieblich befestigen und mit des Offsetdruckmaschine verbinden.

Praktisch alle aufgezeigten Lösungen verlangen entsprechend angepasste Farbkästen und für die Umrüstung bestehender Farbkästen, indem die einfachen Zonenschrauben entfernt werden und durch entsprechende speziell angefertigte Zonenschraubeneinheiten ersetzt werden, sind nur wenige bekannt. Das Hauptproblem besteht darin, dass bezüglich der Farbkästen keine Normierung besteht, jedes Druckmaschinenfabrikat und bei fast allen Typen desselben Fabrikates sind unterschiedliche Farbkästen im Einsatz. Gemeinsam haben diese Systeme lediglich, dass in den Gehäusen der Farbkästen entsprechende Bohrungen vorhanden sind, durch die die Andruckbolzen hindurchgeführt sind. Je nach System sind diese Bohrungen unterschiedlich lang, haben diverse Durchmesser und sind entweder einfache Bohrungen oder Gewindebohrungen. Vielfach sind auch noch innerhalb der Bohrung Durchmesserveränderungen vorhanden. Wollte man bestehende Farbkästen folglich umrüsten, so verlangte dies typenbezogen speziell angefertigte, verschiedene Zonenschraubeneinheiten, wobei zusätzlich noch an den Gehäusen der Farbkästen Änderungen vorgenommen werden mussten. Entsprechend teuer ist folglich auch die Anpassung einer Druckmaschine. Denn entweder musste ein völlig neuer Farbkasten angebracht werden mit den entsprechenden Zonenschraubeneinheiten oder die umzurüstende Maschine stand längere Zeit still, weil der bestehende Farbkasten ausgebaut, Bohrungen geändert, die Zonenschraubeneinheiten eingesetzt und der Farbkasten wieder eingebaut werden musste. Dies bedingte eine lange Umrüstzeit während der ein entsprechender Arbeitsausfall zusätzlich die Kosten erhöht.

Wie der Anmelder aus eigener Erfahrung feststellen musste, benötigt man um die auf dem Markt vorhandenen Druckmaschinen umzurüsten eine enorme Anzahl unterschiedlicher Grundtypen. Entsprechend sind die Lagerkosten hoch.

Es ist daher die Aufgabe der vorliegenden Erfindung eine Zonenschraubeneinheit zu schaffen, die die Umrüstung bestehender Druckmaschinen ohne den Farbkasten zu ändern, erleichtern soll, so dass der Drucker die Zonenschraubeneinheiten selber montieren kann, ohne dass er entsprechende Änderungen an seinem vorhandenen Farbkasten vornehmen muss.

Diese Aufgabe löst eine Zonenschraubeneinheit mit den Merkmalen des Patentanspruches 1.

In der Zeichnung ist ein bevorzugtes Ausführungsbeispiel schematisch dargestellt und anhand der nachfolgenden Beschreibung erläutert. Es zeigt:
- Fig. 1: eine Zonenschraubeneinheit im Vertikalschnitt, senkrecht zur Achse des Duktors und
- Fig. 2: dieselbe Zonenschraubeneinheit in einem Horizontalschnitt parallel zur Verlaufsrichtung der Duktorachse.

Wie bereits einleitend erwähnt, geht die Erfindung von einem vorhandenen Farbkasten einer beliebigen Druckmaschine aus. Daher sind diese Teile rein schematisch dargestellt. Die effektive Ausgestaltung kann viel komplexer sein, doch ist die für die Erfindung insofern irrelevant, da lediglich ein einziges Teil diesen Gegebenheiten angepasst sein muss.

Jede Druckmaschine ist ausgerüstet mit einem Farbkasten 2. Dieser umfasst ein Gehäuse 20 mit einer Vielzahl von Bohrungen, meist Gewindebohrungen 21, welche von Zonenschrauben durchsetzt sind. Die Zonenschrauben wirken direkt auf ein Farbmesser 22, welches an einem Duktor 23 anliegt. Die am Duktor 23 vorhandene Farbe wird intermittierend von einem Heber abgenommen und auf eine Farbwalze des sogenannten Farbwerkes übertragen.

Im Gehäuse 20 des Farbkastens 2 sind eine Vielzahl Bohrungen 21 in regelmässigen Abständen vorhanden. Diese Bohrungen 21 sind in der Gestaltung, Durchmesser, Länge und Verlauf je nach Maschine äusserst unterschiedlich.

Statt den Farbkasten einer neuen Zonenschraubeneinheit anzupassen oder gar einen völlig neuen Farbkasten einzubauen wird vorgeschlagen, die Zonenschraubeneinheit in prinzipiell zwei Bereiche aufzuteilen, nämlich einen immer gleichbleibenden Bereich und einen angepassten typenspezifischen Bereich, nämlich ein Adapterelement 10.

Das Adapterelement 10 besteht im wesentlichen aus einer einstückigen zylindrischen Hülse. Diese Hülse hat einen Schraubteil 11 und einen Steckteil 12. Die Benennungen Schraubteil und Steckteil dienen prinzipiell lediglich der Unterscheidung und entsprechen dem in der Zeichnung dargestellten Ausführungsbeispiel. Der Schraubteil 11 ist in seiner Auslegung und Dimensionierung den vorhandenen Gegebenheiten an einem vorhandenen Gehäuse 20 eines auszurüstenden Farbkastens 2 angepasst. Der sogenannte Schraubteil 11 des Adapters 10 wird folglich auftragsspezifisch gefertigt. Im Gegensatz dazu ist der zweite Teil, der Steckteil 12 des Adapters 10 standardisiert und immer passend zum unveränderlichen restlichen Teil der Zonenschraubeneinheit 1. Der hier als Schraubteil 11 ausgestaltete erste Teil des Adapterelementes 10 ist in der Mehrzahl der vorkommenden Fälle im Durchmesser geringer als der Steckteil 12.

Der Steckteil 12 ist ein zylindrisch gedrehter Teil, der passgenau in einen Stellblock 13 einschiebbar ist. Der Stellblock 13 hat vorzugsweise eine quaderförmige Gestalt und weist eine zylindrische Durchgangsbohrung 14 auf. In dieser Durchgangsbohrung lagert ein Andruckbolzen 4. Der Andruckbolzen 4 durchsetzt den Stellblock 13 fast vollständig und verläuft zentrisch durch das gesamte Adapterelement 10, bis es am Farbmesser 22 anliegt. Entsprechend weist auch das Adapterelement 10 eine im Durchmesser gleich dimensionierte Bohrung 15 auf, die das Adapterelement vollständig durchsetzt.

Der Schraubteil 11 des Adapterelementes 10 ist mit einem Aussengewinde 16 versehen, welches dem vorhandenen Innengewinde in der Bohrung 21 im Gehäuse 20 des Farbkastens 2 angepasst ist. Hierdurch ist die gesamte Zonenschraubeneinheit 1 lösbar mit dem Farbkasten 2 verbunden und auch zu diesem verstellbar gehalten. Die Verbindung zwischen dem Stellblock 13 und dem Adapterelement 10 kann wie hier dargestellt mittels einer Fixierschraube 17 geschehen, die in einen umlaufenden Einstich 18 am Steckteil 12 des Adapterelementes 10 eingreift. Die Fixierschraube 17 durchsetzt den Stellblock 13 seitlich bis zu einer erweiterten Bohrung 19.

Die erweiterte Bohrung 19 ist in Länge und Durchmesser exakt dem Steckteil 12 des Adapterelementes 10 angepasst. Solange die Fixierschraube 17 noch nicht angezogen ist, ist das Adapterelement 10 zwar in der axialen Richtung gesichert, jedoch noch verdrehbar, was zur Montage und Grobeinstellung nützlich ist. Eine andere Möglichkeit der Fixierung des Steckteiles 12 im Stellblock 13 besteht darin, dass man in beiden Teilen entsprechende ringförmige Einstiche anbringt zur nur noch bedingt lösbaren Verbindung mittels eines Segerrings 17', wodurch auch eine axiale Fixierung erreicht wird, während die Verdrehbarkeit der beiden Teile zueinander gewährt bleibt. Diese Alternative ist in Figur 1 vereinfacht dargestellt.

Senkrecht zur Verlaufsrichtung der zylindrischen Durchgangsbohrung 14 ist im Stellblock 13 eine Lagerbohrung 40 angebracht, die sich mindestens bis in die genannte zylindrische Durchgangsbohrung hinein erstreckt. In dieser als Sacklochbohrung gestalteten Lagerbohrung 40 ist ein Schwenkkörper 41 axial gesichert drehbar gelagert. Die axiale Sicherung kann mit herkömmlichen Mitteln, beispielsweise wieder mittels einem Segerring erfolgen.
Der Schwenkkörper 40 hat an der zur zylindrischen Durchgangsbohrung 14 hin gelegenen Stirnfläche eine exzentrische, mindestens teilkreisförmige Kulissenbahn 42. In diese Kulissenbahn 42 greift ein am Andruckbolzen 4 befestigter Mitnehmer 43 ein. Eine Drehbewegung des Schwenkkörpers 40 führt somit zu einer axialen Verschiebung des Andruckbolzens 4.

Um die Führung von Andruckbolzen 4 und Schwenkkörper 40 im Berührungsbereich zu verbessern und zudem ein Verkanten des Mitnehmers 43 in der Kulissenbahn 42 zu verhindern, ist der Andruckbolzen 4 im Berührungsbereich zu einer planen Gleitfläche 44 geschliffen. Die Länge der planen Gleitfläche 44 entspricht mindestens dem Durchmesser des Schwenkkörpers 40 plus der maximalen Verschiebung des Andruckbolzens 4.

Der Schwenkkörper 40 ragt auch seitlich aus dem Stellblock 13 hervor. Dies erlaubt es, einen radial am Schwenkkörper 40 angeordneten Betätigungshebel 51 vorzusehen. Dieser Hebel zeigt durch seine Winkellage im Prinzip die Position des Andruckbolzens 4 relativ zum Farbmesser 22 an. Die Anzeige kann aber auch durch eine Skala 52 am Schwenkkörper 41 erfolgen, wodurch dessen Winkellage zum Stellblock 13 ablesbar ist. Erheblich besser sichtbar ist jedoch die Einstellung, wenn man am Stellblock einen eine Skala aufweisenden Teil 53 anschraubt. In der Ausführung nach Figur 1 ist dieser Teil eine Zylinderkalotte mit entsprechender Ableseskala. Je nach Wunsch kann dieser Teil 53 aber auch eher die Form einer Platte aufweisen. Dieser der Anzeige dienende Teil 53 mit Skalaeinteilung ist mit einer Schraube 54 auswechselbar befestigt. Die Schraube 54 greift direkt in die zylindrische Durchgangsbohrung 14 ein, die endseitig mit einem Innengewinde versehen ist.

Dank dieser Anordnung kann somit der die Skala tragende Teil 53 auch maschinenspezifisch gestaltet sein. Beispielsweise kann der die Skala tragende Teil 53 genau die Breite aufweisen, die dem Abstand zweier benachbarter Zonenschraubeneinheiten entspricht. In diesem Fall ist der Teil 53 breiter als der Stellblock 13 bzw. breiter als die gesamte Breite der restlichen Zonenschraubeneinheit 1 ohne diesen Teil 53. Im vollständig umgerüsteten Zustand kommen so die die Skala tragenden Teile 53 dicht aneinander zu liegen.

Bei der Montage der erfindungsgemässen Zonenschraubeneinheiten geht man so vor, dass man das maschinenspezifisch gefertigte Adapterelement 10 mit seinem Schraubteil etwa in die korrekte Lage einschraubt und danach den restlichen Teil der Einheit 10 auf den Steckteil 12 des Adapterelementes aufsteckt. Dabei bleibt ein vorteilhafterweise vorgesehener Anziehbereich 45 am Adapterelement 10 frei. Dieser dient dazu, das Adapterelement mittels einem Werkzeug, beispielsweise einem Gabelschlüssel anzuziehen. Entsprechend kann daher der Anziehbereich sechs- oder achtkantig sein.

Zur Ersteinstellung wird der Schwenkkörper 41 mittels dem Hebel 51 auf die Minimalstellung gestellt und danach mittels einem Gabelschlüssel das Adapterelement 10 soweit eingeschraubt bis der Druck des Andruckbolzens 4 am Farbmesser 22 so gross ist, dass praktisch kaum Farbe durchgelassen wird. Durch die Schwenkung des Betätigungshebels 51 kann folglich die Farbabgabe an den Duktor 23 von minimal bis zu maximal eingestellt werden. Diese Einstellung ist einfach erkennbar, leicht einstellbar und ablesbar, so dass bei einem abermaligen Druck dieselbe Einstellung sofort repetierbar ist. Der geübte Drucker wird allein schon auf Grund der Druckvorlage erkennen können, welche Einstellung mindestens annähernd für die korrekte Farbzufuhr richtig ist.

## Patentansprüche

1. Zonenschraubeneinheit (1) für ein Farbmesser (22) eines Farbkastens (2) an einer Druckmaschine, mit einem die Gewindebohrungen (21) eines Gehäuses (20) eines Farbkastens durchsetzenden, auf das Farbmesser (22) wirkenden Andruckbolzen (4) und einer die Stellung der Zonenschraube anzeigenden Vorrichtung (50) mit einem Betätigungshebel (51), dadurch gekennzeichnet, dass die Einheit (1) eine einstückige zylindrische Hülse als Adapterelement aufweist, wobei die Hülse einen an die vorhandene Gewindebohrung (21) für die Zonenschraube angepassten Schraubteil (11) mit Aussengewinde (16) und einen standardisierten Steckteil (12) zur Verbindung mit der restlichen Zonenschraubeneinheit hat, so dass die übrigen Elemente der Zonenschraubeneinheit (1) maschinentypunabhängig verwendbar sind.

2. Zonenschraubeneinheit nach Anspruch 1, dadurch gekennzeichnet, dass die restliche, standardisierte Zonenschraubeneinheit (1) aus dem, das Adapterelement durchsetzenden, gleitend darin gelagerten Andruckbolzen (4), einem Stellblock (13), in dem das Adapterelement mit seinem standardisierten Steckteil (12) axial gesichert (17,17') gehalten ist und einem Betätigungsmechanismus (40 bis 50) zur axialen Verschiebung des Andruckbolzens (4) relativ zum Farbmesser (22) besteht.

3. Zonenschraubeneinheit nach Anspruch 2, dadurch gekennzeichnet, dass am Stellblock (13) ein der Anzeige dienender Skala-Teil angeschraubt ist.

4. Zonenschraubeneinheit nach Anspruch 2, dadurch gekennzeichnet, dass der Stellblock (13) eine Längsbohrung (14) aufweist, in der der Andruckbolzen (4) lagert und der zum Adapterelement hin eine konzentrisch erweiterte Bohrung (19) zur Aufnahme dessen Steckteiles (12) aufweist, und dass eine zweite, senkrecht zur Längsbohrung (14) verlaufende Lagerbohrung (40) in der Gestalt einer Sacklochbohrung vorhanden ist, in der ein zylindrischer, axial gesicherter Schwenkkörper (41) drehbar lagert, wobei dieser eine exzentrische Kulissenbahn (42) aufweist, in die ein Mitnehmer (43) eingreift, der am Andruckbolzen (4) befestigt ist.

5. Zonenschraubeneinheit nach Anspruch 4, dadurch gekennzeichnet, dass an dem aus dem Stellblock (13) ragenden Teil des zylindrischen Schwenkkörpers (41) ein Betätigungshebel (51) angreift.

6. Zonenschraubeneinheit nach Anspruch 2, dadurch gekennzeichnet, dass der Steckteil (12) des Adapterelementes im Stellblock (13) mittels eines Segerringes (17') gegen axiale Verschiebung gesichert ist.

7. Zonenschraubeneinheit nach Anspruch 2, dadurch gekennzeichnet, dass am Stellblock (13) ein auswechselbares Skalaelement (53) angeschraubt ist.

8. Zonenschraubeneinheit nach Anspruch 1, dadurch gekennzeichnet, dass zwischen dem Schraubteil (11) und dem Steckteil (12) des einstückigen Adapterelementes ein Anziehbereich (45) vorhanden ist, um das Adapterelement mittels eines Werkzeuges, beispielsweise einem Gabelschlüssel, einzuschrauben und einzustellen.

9. Zonenschraubeneinheit nach Anspruch 4, dadurch gekennzeichnet, dass der Andruckbolzen (4) im Berührungsbereich mit dem Schwenkkörper (41) eine plan geschliffene Gleitfläche (44) aufweist, wobei der Mitnehmer (43) senkrecht zu dieser Gleitfläche (44) auf dieser angeordnet ist.

## Claims

1. A duct-adjusting screw unit (1) for an ink blade (22) of an ink duct (2) on a printing machine, with a pressing pin (4) which goes through the threaded bores (21) of a housing (20) of an ink duct and which acts on the ink blade (22) and with a device (50) with an actuation lever (51), said device indicating the position of the duct-adjusting screw, characterised in that the unit (1) comprises a one-piece cylindrical sleeve as an adapter element, wherein the sleeve has a screw part (11), with an outer thread (16), which is adapted to the present threaded bore (21) for the duct-adjusting screw, and has a standardised insert part (12) for connection to the remaining duct adjusting screw unit, so that the remaining elements of the duct-adjusting screw unit (1) may be used independent of the machine type.

2. A duct-adjusting screw unit according to claim 1, characterised in that the remaining, standardised duct-adjusting screw unit (1) consists of the pressing pin (4) which passes through the adapter element and which is slidingly mounted therein, of an adjusting block (13) in which the adapter element with its standardised insert part (12) is held axially secured (17, 17') and of an actuation mechanism (40 to 50) for the axial displacement of the pressing pin (4) relative to the ink blade (22).

3. A duct-adjusting screw unit according to claim 2, characterised in that on the adjusting block (13) there is screwed a scale part serving the display.

4. A duct-adjusting screw unit according to claim 2, characterised in that the adjusting block (13) comprises a longitudinal bore (14) in which the pressing pin (4) is mounted and the adjusting block towards the adapter element comprises a concentric widened bore (19) for receiving the insert part (12) of the pressing pin, and that a second bearing bore (40) running perpendicular to the longitudinal bore (14) is present in the form of a pocket hole in which a cylindrical, axially secured pivot body (41) is rotatably mounted, wherein this pivot body comprises an eccentric guide path (42) into which a lug (43) engages, said lug being fastened on the pressing pin (4).

5. A duct-adjusting screw unit according to claim 4, characterised in that on the part of the cylindrical body (41) which projects from the adjusting block (13) there engages an actuation lever (51).

6. A duct-adjusting screw unit according to claim 2, characterised in that the insert part (12) of the adapter element in the adjusting block (13) is secured against axial displacement by way of a circlip.

7. A duct-adjusting screw unit according to claim 2, characterised in that on the adjusting block (13) there is screwed on an exchangeable scale element (53).

8. A duct-adjusting screw unit according to claim 1, characterised in that between the screw part (11) and the insert part (12) of the one-piece adapter element there is present a tightening region (45) in order to screw in and adjust the adapter element by way of a tool, for example a spanner.

9. A duct-adjusting screw unit according to claim 4, characterised in that the pressing pin (4) in the contact region with the pivot body (41) comprises a planarly ground sliding surface (44), wherein the lug (43) is arranged perpendicularly to this sliding surface on this.

## Revendications

1. Ensemble de vis de réglage (1) pour une spatule (22) d'un encrier (2) dans une machine à imprimer, avec un boulon de pression (4) traversant les perçages filetés (21) d'un boîtier (20) d'un encrier et agissant sur la spatule (22), et avec un dispositif (50) affichant la position de la vis de réglage et pourvu d'un levier d'actionnement (51), **caractérisé** en ce que l'ensemble (1) présente un manchon cylindrique d'un seul tenant comme élément adaptateur, le manchon possédant une partie de vissage (11) adaptée au perçage fileté existant (21) pour la vis de réglage et dotée d'un filetage extérieur (16), et une partie d'emboîtement standardisée (12) pour l'assemblage au reste de l'ensemble de vis de réglage, de sorte que les autres éléments de l'ensemble de vis de réglage (1) peuvent être utilisés indépendamment du type de machine.

2. Ensemble de vis de réglage selon la revendication 1, **caractérisé** en ce que le reste de l'ensemble de vis de réglage (1), standardisé, est constitué du boulon de pression (4), traversant l'élément adaptateur et monté à coulissement dans ce dernier, d'un bloc de réglage (13), dans lequel l'élément adaptateur est maintenu en assujettissement axial (17, 17') par sa partie d'emboîtement standardisée (12), et d'un mécanisme d'actionnement (40 à 50) pour le déplacement axial du boulon de pression (4) par rapport à la spatule (22).

3. Ensemble de vis de réglage selon la revendication 2, **caractérisé** en ce qu'une partie de graduation servant à l'affichage est vissée sur le bloc de réglage (13).

4. Ensemble de vis de réglage selon la revendication 2, **caractérisé** en ce que le bloc de réglage (13) présente un perçage longitudinal (14), dans lequel est monté le boulon de pression (4) et qui présente, en direction de l'élément adaptateur, un perçage concentriquement élargi (19) pour recevoir la partie d'emboîtement (12) de cet élément, et en ce qu'il est prévu un deuxième perçage de montage (40), s'étendant perpendiculairement au perçage longitudinal (14) et se présentant sous la forme d'un perçage borgne dans lequel est monté à rotation un corps pivotant cylindrique (41), axialement assujetti, ce dernier présentant une coulisse excentrique (42) dans laquelle s'engage un entraîneur (43) qui est fixé sur le boulon de pression (4).

5. Ensemble de vis de réglage selon la revendication 4, **caractérisé** en ce qu'un levier d'actionnement (51) agit sur la partie du corps pivotant cylindrique (41) qui dépasse du bloc de réglage (13).

6. Ensemble de vis de réglage selon la revendication 2, **caractérisé** en ce que la partie d'emboîtement (12) de l'élément adaptateur est empêchée de se déplacer axialement dans le bloc de réglage (13) au moyen d'un anneau de retenue (17').

7. Ensemble de vis de réglage selon la revendication 2, **caractérisé** en ce qu'un élément de graduation interchangeable (53) est vissé sur le bloc de réglage (13).

8. Ensemble de vis de réglage selon la revendication 1, **caractérisé** en ce qu'une zone de serrage (45) est présente entre la partie de vissage (11) et la partie d'emboîtement (12) de l'élément adaptateur d'un seul tenant, afin de visser et de régler l'élément adaptateur au moyen d'un outil, par exemple d'une clé à fourche.

9. Ensemble de vis de réglage selon la revendication 4, **caractérisé** en ce que le boulon de pression (4) présente, dans la région de contact avec le corps pivotant (41), une face de glissement (44) meulée plane, l'entraîneur (43) étant disposé perpendiculairement à cette face de glissement (44) sur cette dernière.
